# EUROPÄISCHE PATENTSCHRIFT

(11) **EP 0 141 800 B1**
(45) Veröffentlichungstag und Bekanntmachung des Hinweises auf die Patenterteilung: **14.10.1987**
(21) Anmeldenummer: 84890135.1
(22) Anmeldetag: 19.07.1984
(51) Int. Cl.: G21G 4/08

(54) **Verfahren und Vorrichtung zum Eluieren und Dosieren eines radioaktiven Nukleids**
Method and device for eluting and dosing a radio nucleide
Procédé et dispositif pour l'élution et le dosage d'un générateur d'isotopes

(30) Priorität: 17.08.1983 AT 2948/83
(43) Veröffentlichungstag der Anmeldung: 15.05.1985
(73) Patentinhaber: Bender + Co. Gesellschaft mbH, A-1121 Wien (AT)
(72) Erfinder: Gärtner, Karl, A-6060 Hall (AT); Kriwetz, Gert, Dr., A-8055 Graz (AT)
(74) Vertreter: Holzer, Walter, Dipl.-Ing.

## Beschreibung

Die Erfindung betrifft ein Verfahren und eine Vorrichtung zum Eluieren und Dosieren eines radioaktiven Nukleids, insbesondere von Technetium, aus einem Nukleidgenerator in eine Vorratsampulle od.dgl., aus welcher das Eluat zur Anwendung entnommen wird.

Bisher wird beim Eluieren eines Nukleids so vorgegangen, daß der Generator in eine Bleiabschirmung gestellt und mit einem eine NaCI-Lösung enthaltenden Eluatgefäß verbunden wird, mittels welchem das Nukleid in ein ebenfalls mit dem Generator verbundenes Elutionsgefäß eluiert wird. Auf diese Weise kann z. B. eine sterile Lösung von ⁹⁹Tc^{m} als Natriumpertechnetat gewonnen werden. Das bleiummantelte Elutionsgefäß wird sodann vom Generator abgenommen und die gewonnene Lösung dem Gefäß mittels einer Spritze zur Anwendung entnommen. Bei diesen von Hand durchgeführten Vorgängen besteht jedoch die Gefahr, daß die Bedienungsperson einer Strahlenbelastung von Seiten des Generators und von Seiten des Eluatgefäßes ausgesetzt ist. Eine Vorrichtung der vorstehend geschilderten Art ist z. B. in der AT-B-335 578 dargestellt.

Die Erfindung zielt deshalb darauf ab, ein Verfahren und eine zu dessen Durchführung bestimmte Vorrichtung zu schaffen, die ein vollkommenes strahlensicheres Eluieren ermöglichen. Die Erfindung betrifft ein Verfahren zum Eluieren und Dosieren eines radioaktiven Nukleids, insbesondere von Technetium, aus einem Nukleidgenerator in eine Vorratsampulle od.dgl., aus welcher das Nukleid zur Anwendung entnommen wird, bei welchem der in einem strahlensicheren Gehäuse angeordnete Generator einerseits an einen Vorrat für flüssiges Nukleidlösungsmittel sowie anderseits an eine mit einer Abfülleinrichtung in Verbindung stehende Eluat-Ansaug- und Dosiereinrichtung angeschlossen wird; dieses Verfahren ist dadurch gekennzeichnet, daß sodann der Generator programmgesteuert mit einer vorbestimmbaren Lösungsmittelmenge durchspült und das Eluat in einen im strahlensicheren Gehäuse angeordneten Zwischenbehälter der Ansaugeinrichtung übergeführt wird, worauf die Strahlungsaktivität gemessen und eine vorbestimmte Menge von Eluat mittels der im strahlensicheren Gehäuse angeordneten Dosiereinrichtung an die ebenfalls im strahlensicheren Gehäuse vorgesehene Abfülleinrichtung abgegeben wird, in welcher diese Menge in eine Durchstechampulle abgefüllt wird, die mit ihrem Verschluß in Fluchtung mit einer Öffnung des strahlensicheren Gehäuses bewegt wird, durch die die betreffende Eluatmenge der Durchstechampulle von der Außenseite des Gehäuses her entnommen wird.

Durch dieses Arbeitsverfahren wird erreicht, daß die Bedienungsperson während und nach dem Eluiervorgang keiner Strahlenbelastung unterliegt, weil alle Verfahrensschritte vollautomatisch innerhalb eines gegen Strahlung abgeschirmten geschlossenen Gehäuses ablaufen.

Gegenstand der Erfindung ist auch eine Vorrichtung zur Durchführung des erfindungsgemäßen Verfahrens, mit einem gegen radioaktive Strahlung abgeschirmten Gehäuse zur Aufnahme eines Nukleidgenerators, einem Vorratsgefäß für ein flüssiges Nukleidlösungsmittel, einer Einrichtung zum Inverbindungsetzen des Vorratsgefäßes mit dem Eingang des Generators, einer Einrichtung zum Inverbindungsetzen des Vorratsgefäßes und des Ausgangs des Generators mit einer Ansaug- und Dosiereinrichtung für das Eluat, die ihrerseits mit einer Abfüllstation in Verbindung steht, in welcher das Eluat in eine Vorratsampulle od.dgl. abgefüllt wird; diese Vorrichtung hat die Merkmale, daß das Vorratsgefäß für flüssiges Nukleidlösungsmittel, die Verbindungseinrichtungen sowie die Ansaug-und Dosiereinrichtung und die Abfüllstation ebenfalls innerhalb des strahlensicheren Gehäuses angeordnet sind, daß die Ansaug- und Dosiereinrichtung eine Ansaugspritze aufweist, die über ein steuerbares Mehrwegventil mit einem Vorratsbehälter für das Eluat in Verbindung setzbar ist, dem eine Meßeinrichtung zur Messung der Strahlungsaktivität des Eluats zugeordnet ist, daß die Ansaug- und Dosiereinrichtung und eine der Abfüllstation zugeordnete Spül- und Desinfizierstation mit einem Abfallbehälter in Verbindung stehen, und daß eine Programmsteuereinrichtung für die Programmsteuerung des gesamten Eluiervorganges vorgesehen ist.

Gemäß einer bevorzugten Ausführungsform der Erfindung weist die Abfüllstation einen Schwenkarmmechanismus auf, der eine mit der Ansaug- und Dosiereinrichtung in Verbindung stehende Füllnadel und eine Entlüftungsnadel trägt und zwischen einer Füllstellung und einer Spül- und Desinfizierstellung verschwenkbar sowie zum Befüllen und Spülen verschiebbar gelagert ist.

Weitere Merkmale der Erfindung werden nachfolgend an einem Ausführungsbeispiel einer erfindungsgemäßen Vorrichtung unter Bezugnahme auf die Zeichnung, die ein Schema der Vorrichtung zeigt, näher erläutert.

In einem gegen radioaktive Strahlung abgeschirmten Gehäuse 1 ist eine nicht gezeigte Halterung für einen Nukleidgenerator 2, insbesondere Technetiumgenerator, vorgesehen, dessen Aufbau dem Fachmann bekannt ist. In das Gehäuse wird ferner eine NaCI-Lösung oder eine verdünnte Salzsäure enthaltendes Gefäß 3 eingesetzt und mit dem Eingang E des Generators 2 über eine Schlauchleitung 4' verbunden, in der ein 3-Weg-Ventil 5' eingeschaltet ist. An die Leitung 4' ist überdies ein Luftfilter 3' angeschlossen. Das die NaCI-Lösung enthaltende Gefäß 3 steht ferner über eine Schlauchleitung 4" und ein in diese Leitung eingeschaltetes 3-Weg-Ventil 5" mit dem Ausgang des Generators 2 in Verbindung. Vom Ventil 5" erstreckt sich eine weitere Schlauchleitung 4'" zu einer allgemein mit 6 bezeichneten Ansaug- und Dosiereinrichtung. Diese Einrichtung ist über ein 4-Weg-Ventil 7 mit dem Ventil 5", mit einem Eluat-Vorratsbehälter 8 und mit einer allgemein mit 9 bezeichneten Eluat-Abfüllstation in Verbindung setzbar.

Dem Eluat-Vorratsbehälter 8 ist eine Meßeinrichtung 10 zur Ermittlung der Strahlungsaktivität des Eluats zugeordnet. Der Vorratsbehälter 8 ist einerseits über das Ventil 7 mit der Abfüllstation 9 in Verbindung setzbar, und anderseits über eine Entlüftungsleitung 8' und ein mit einem Luftfilter 11 verbundenes 3-Weg-Ventil 12 mit einem Abfallbehälter 13.

In der Abfüllstation 9 ist ein Schwenkarmmechanismus 14 od.dgl. für ein Eluatgefäß 15, beim gezeigten Beispiel eine Durchstechampulle, vorgesehen. Der Schwenkarm 14 ist in horizontaler Richtung zwischen einer Abfüllstellung F in der Abfüllstation 9 und einer Spül- und Desinfizierstellung S in einer Spül- und Desinfizierstation 17 verschwenkbar und in vertikaler Richtung verschiebbar gelagert. Der Schwenkarm 14 ist an seinem unteren Ende mit einem Träger 14' für zwei Nadeln 16', 16" versehen. Die eine längere Nadel 16' steht mit dem Ventil 7 in Verbindung, wogegen die andere kürzere Nadel 16" über eine Schlauchleitung 8" mit dem Abfallbehälter 13 verbunden ist. Die Station 17 zum Spülen und Desinfizieren der Nadeln 16', 16" ist über eine Schlauchleitung 17' und eine Pumpe 19 an ein Vorratsgefäß 18 für eine Desinfektions- und Spülflüssigkeit angeschlossen, und steht über eine weitere Leitung 17" mit dem Abfallbehälter 13 in Verbindung. Im Bereich der Abfüllstation 9 ist in der Wandung des Gehäuses 1 eine Schleuse 20 zum Ein- und Ausbringen des Eluatgefäßes 15 vorgesehen.

Die Vorrichtung ist ferner mit einer nicht gezeigten Programmsteuereinrichtung zur Programmsteuerung des gesamten Arbeitsablaufes versehen. Derartige Steuereinrichtungen sind dem Fachmann bekannt und brauchen deshalb nicht näher erläutert zu werden.

Die vorstehend erläuterte Vorrichtung arbeitet wie folgt: Nach dem Einsetzen des Nukleidgenerators 2 und des NaCI-Gefäßes 3 in das Gehäuse 1 sowie dem Anschließen der Schlauchleitungen 4', 4" an den Generator 2, das z. B. mit dem Schließen des Gehäuses 1 automatisch erfolgen kann, werden die Leitungen zunächst freigespült. Zu diesem Zweck wird nach Betätigen der Programmsteuereinrichtung das Ventil 5' in eine Sperrstellung gebracht und das Ventil 5" so geschaltet, daß das Gefäß 3 mit dem 4-Weg-Ventil 7 in Verbindung gesetzt wird. Das Ventil 7 wird seinerseits so geschaltet, daß es mit einer in der Einrichtung 6 angeordneten Spritze 6' in Verbindung gesetzt wird, so daß diese die NaCI-Lösung ansaugen kann. Das Ventil 12 wird so geschaltet, daß der Vorratsbehälter 8 entlüftet wird bzw. zum Abfallbehälter 13 gespült werden kann. Das Ventil 7 wird sodann auf Freigabe der Verbindung zwischen der Spritze 6' und dem Vorratsbehälter 8 umgestellt, worauf die Spritze 6' die angesaugte NaCI-Lösung in den Vorratsbehälter 8 drückt, bis dieser gefüllt ist. Das Ventil 12 wird sodann umgeschaltet, so daß der Vorratsbehälter 8 nur mit dem Luftfilter 11 in Verbindung steht, worauf die Spritze 6' die Flüssigkeit aus dem Vorratsbehälter 8 wieder ansaugt. Das Ventil 7 setzt dann die Spritze 6' mit der in die Spülstellung 8 geschwenkten Nadel 16' in Verbindung und die Spritze 6' spült den zuvor angesaugten Inhalt des Vorratsbehälters 8 über die Nadel 16' und die Leitung 17" in den Abfallbehälter 13.

Die Bedienungsperson stellt nun an der Steuereinrichtung die gewünschte zu eluierende Lösungsmenge ein. Die Programmsteuerung ist so getroffen, daß das Ventil 5' zunächst das NaCI-Gefäß 3 mit dem Eingang E des Generators 2 verbindet und das Ventil 5" den Ausgang A des Generators mit dem Ventil 7, welches die Verbindung mit der Spritze 6' herstellt. Die Spritze 6' saugt nun an, bis der erste Tropfen der gewonnenen Eluatlösung am Spritzeneingang erscheint, was durch eine Lichtschranke 21 vor dem Ventil 7 erkannt wird. Das Ventil 7 schaltet sodann auf Verbindung zwischen Spritze 6' und Spülstation 17, in der sich der Schwenkarm 14 mit den Nadeln 16', 16" in der Ausgangsstellung befindet, und die Spritze 6' entleert sich über die Nadel 16' und die Leitung 17" in den Abfallbehälter 13. Das Ventil 7 schaltet sodann wieder auf Verbindung zwischen dem Ausgang A des Generators 2 und der Spritze 6', so daß die vorbestimmte Lösungsmenge angesaugt werden kann, abzüglich jener Menge, die sich in den Leitungen zwischen dem Ventil 5', dem Generator 2 und dem Ventil 5" bis zum Eingang der Spritze 6' befindet.

Ist die vorbestimmte Füllmenge erreicht, bleibt die Spritze 6' stehen und das Ventil 5' wird umgeschaltet, so daß der Luftfilter 3' mit dem Generatoreingang E verbunden wird. Nun saugt die Spritze 6' das Restvolumen an und drückt dieses, nachdem das Ventil 12 die Entlüftungsleitung 8' auf Verbindung mit dem Abfallbehälter 13 geschaltet hat, anschließend über das Ventil 7 in den Vorratsbehälter 8. Über das Ventil 12 wird nun der Luftfilter 11 zur Belüftung an das Vorratsgefäß 8 angeschlossen. Durch mehrmaliges Luftansaugen mittels der Spritze 6' über das Ventil 5', den Generator 2, das Ventil 5", das Ventil 7 und Ausblasen der Luft über das Ventil 7 und die Spülstation 17 wird der Generator 2 trockengelegt.

Die NaCI-Lösung wird über die Ventile 5" und 7 von der Spritze 6' angesaugt, bis der Eingang der Spritze 6' erreicht ist, worauf die Spritze 6' in die Spülstation 17 entleert wird. Nun wird die gewünschte Menge aus dem Vorratsbehälter 8 angesaugt, gegebenenfalls eine Verdünnungsmenge NaCI nachgesaugt und anschließend bis zu den Füllnadeln 16,16' gedrückt, um die Leitung 7' luftleer zu bekommen. Bis dahin ist über eine nicht gezeigte Transporteinrichtung die gewünschte Eluat-Flasche 15 in die Füllstation 9 befördert worden und der Flaschenverschluß desinfiziert worden. Nun werden die Nadeln 16', 16", die in die Füllstation befördert worden sind, in dieser Station 9 soweit nach unten gegen die Flasche 15 bewegt, daß die erste Nadel 16' die Gummi-Verschlußkappe 15' der Flasche 15 durchsticht und die Abfüllung des Eluats mittels der Spritze 6' beginnt. Um den in der Flasche 15 dabei entstehenden Überdruck abzulassen, werden nach kurzer Befüllzeit die Nadeln 16', 16" weiter nach unten bewegt, so daß auch die zweite Nadel 16" den Flaschenverschluß durchsticht und den Luft- oder Stickstoff-Überschuß über eine Leitung 12' in den Abfallbehälter 13 abläßt. Nach erfolgter Befüllung der Flasche 15 werden die Nadeln 16', 16" aus dem Verschluß herausgezogen und mittels des Armes 14 in die Spül- und Desinfizierstation 17 geschwenkt, um desinfiziert zu werden.

Das gefüllte Fläschchen 15 wird in eine im Gehäuse 1 angeordnete, nicht gezeigte drehbare Lagerstation befördert, nach Bedarf gekühlt, erwärmt oder bei Zimmertemperatur bis zu seiner Verwendung gelagert.

Zur Eluatentnahme wird die mit einer Bleiabschirmung versehene Flasche 15 in die Schleuse 20 befördert, in welcher eine Öffnung vorgesehen ist, durch die hindurch mit einer Injektionsnadel die benötigte Menge aus dem Fläschchen 15 abgezogen werden kann.

Es versteht sich, daß die dargestellte Vorrichtung im Rahmen des allgemeinen Erfindungsgedankens verschiedentlich abgewandelt werden kann. So kann beispielsweise die Ansaugspritze 6' der Ansaug-und Dosiervorrichtung durch eine Vakuumpumpe ersetzt werden, wobei die letztere jedoch an einer anderen als der gezeigten Stelle angeordnet werden muß. Auch der Schwenkarmmechanismus könnte durch eine andere mechanische Einrichtung ersetzt werden. Es versteht sich ferner, daß der gesamte Eluiervorgang unter sterilen Bedingungen abläuft.

## Patentansprüche

1. Verfahren zum Eluieren und Dosieren eines radioaktiven Nukleids, insbesondere von Technetium, aus einem Nukleidgenerator in eine Vorratsampulle od.dgl., aus welcher das Nukleid zur Anwendung entnommen wird, bei welchem der in einem strahlensicheren Gehäuse angeordnete Generator einerseits an einen Vorrat für flüssiges Nukleidlösungsmittel sowie anderseits an eine mit einer Abfülleinrichtung in Verbindung stehende Eluat-Ansaug- und Dosiereinrichtung angeschlossen wird, dadurch gekennzeichnet, daß sodann der Generator programmgesteuert mit einer vorbestimmbaren Lösungsmittelmenge durchspült und das Eluat in einen im strahlensicheren Gehäuse angeordneten Zwischenbehälter der Ansaugeinrichtung übergeführt wird, worauf die Strahlungsaktivität gemessen und eine vorbestimmte Menge von Eluat mittels der im strahlensicheren Gehäuse angeordneten Dosiereinrichtung an die ebenfalls im strahlensicheren Gehäuse vorgesehene Abfülleinrichtung abgegeben wird, in welcher diese Menge in eine Durchstechampulle abgefüllt wird, die mit ihrem Verschluß in Fluchtung mit einer Öffnung des strahlensicheren Gehäuses bewegt wird, durch die die betreffende Eluatmenge der Durchstechampulle von der Außenseite des Gehäuses her entnommen wird.

2. Vorrichtung zur Durchführung des Verfahrens nach Anspruch 1, mit einem gegen radioaktive Strahlung abgeschirmten Gehäuse (1) zur aufnahme eines Nukleidgenerators (2), einem Vorratsgefäß (3) für ein flüssiges Nukleidlösungsmittel, einer Einrichtung (4', 5') zum Inverbindungsetzen des Vorratsgefäßes mit dem Eingang des Generators, einer Einrichtung (4", 5") zum Inverbindungsetzen des Vorratsgefäßes und des Ausgangs des Generators mit einer Ansaug- und Dosiereinrichtung (6) für das Eluat, die ihrerseits mit einer Abfüllstation (9) in Verbindung steht, in welcher das Eluat in eine Vorratsampulle od.dgl. abgefüllt wird, dadurch gekennzeichnet daß das Vorratsgefäß (3) für flüssiges Nukleidlösungsmittel, die Verbindungseinrichtungen (4', 4", 5'; 5") sowie die Ansaug- und Dosiereinrichtung (6) und die Abfüllstation (9) ebenfalls innerhalb des strahlensicheren Gehäuses (1) angeordnet sind, daß die Ansaug- und Dosiereinrichtung (6) eine Ansaugspritze (6') aufweist, die über ein steuerbares Mehrwegventil (7) mit einem Vorratsbehälter (8) für das Eluat in Verbindung setzbar ist, dem eine Meßeinrichtung (10) zur Messung der Strahlungsaktivität des Eluats zugeordnet ist, daß die Ansaug- und Dosiereinrichtung (6) und eine der Abfüllstation (9) zugeordnete Spül- und Desinfizierstation (17) mit einem Abfallbehälter (13) in Verbindung stehen, und daß eine Programmsteuereinrichtung für die Programmsteuerung des gesamten Eluiervorganges vorgesehen ist.

3. Vorrichtung nach Anspruch 2, dadurch gekennzeichnet, daß die Abfüllstation (9) einen Schwenkarmmechanismus (14) aufweist, der eine mit der Ansaug- und Dosiereinrichtung (6) in Verbindung stehende Füllnadel (16') und eine Entlüftungsnadel (16") trägt und zwischen einer Füllstellung und einer Spül- und Desinfizierstellung verschwenkbar sowie zum Befüllen und Spülen verschiebbar gelagert ist.

4. Vorrichtung nach Anspruch 2 oder 3, dadurch gekennzeichnet, daß die Einrichtung (4', 5') zum Inverbindungsetzen des Vorratsgefäßes (3) für flüssiges Nukleidlösungsmittel mit dem Eingang des Generators (2) ein steuerbares Mehrwegventil (5') aufweist, über welches der Generator (2) mit der Atmosphäre in Verbindung setzbar ist.

## Claims

1. A method for the elution and metering of a radioactive nuclide such as technetium, from a nuclide generator into an ampoule or the like from which said nuclide may be taken for use, said generator being located in a radiation-proof housing and being connected on the one hand to a supply of liquid nuclide solvent and on the other hand to an eluate aspiration and metering device connected to a filling mechanism, characterized in that said generator is being flushed under program control with a predetermined quantity of solvent and the produced eluate is being transferred into an intermediate vessel of said aspiration means located within said radiation-proof housing, whereupon the radiation activity is being measured and a predetermined quantity of eluate is being discharged by means of said metering device located in said radiation-proof housing into said filling mechanism also llocated in said housing, in which mechanism said quantity is being filled into a pierceable ampoule which is being moved with its closure into alignment with an aperture formed in said radiation-proof housing, through which aperture said amount of eluate from said ampoule is being removed from the outside of said housing.

2. Apparatus for performing the method according to claim 1, comprising a radiation-proof housing (1) for receiving a nuclide generator (2), a stock vessel (3) for a liquid nuclide solvent, a mechanism (4', 5') for connecting said stock vessel to the inlet of said generator, a mechanism (4", 5") for connecting said stock vessel and the outlet of said generator to an aspiration and metering device (6) for the eluate, said aspiration and metering device being connected to a filling station (9) in which the eluate is filled into an ampoule or the like, characterized in that said stock vessel (3) for liquid nuclide solvent, said connecting mechanisms (4', 5'; 4", 5") as well as said aspiration and metering device (6) and said filling station (9) are also located within said radiation-proof housing (1), in that said aspiration and metering device (6) comprises a syringe (6') which is connectable via a controllable multi-way valve (7) to an eluate stock vessel (8), a measuring instrument (10) for measuring the radiation activity of the eluate being associated to said eluate stock vessel (8), in that said aspiration and metering device (6) and a flushing and disinfecting station (17) associated with said filling station (9) are connected to a waste container (13) and in that a programmed control device is provided for controlling the entire eluation process.

3. A device as claimed in claim 2, wherein said filling station (9) has a swivel arm mechanism (14) carrying a filling needle (16') connected to said aspiration and metering device (6) and a venting needle (16"), said swivel arm mechanism being swivellable between a filling position and a flushing and disinfecting position and being displaceably mounted for filling and flushing.

4. Device according to claim 2 or 3, characterized in that said connecting mechanism (4', 5') for connecting said stock vessel (3) for liquid nuclide solvent to the inlet of said generator (2) has a controllable multi-way valve (5'), through which said generator (2) can be connected to the atmosphere.

## Revendications

1. Procédé d'élution et de dosage d'un nucléide radio-actif, en particulier du technétium, hors d'un générateur de nucléides dans une ampoule de réserve ou analogue, de laquelle le nucléide est prélevé en vue de l'utilisation, suivant lequel le générateur agencé dans un boîtier à l'épreuve du rayonnement est raccordé, d'une part à une réserve pour du solvant liquide du nucléide et d'autre part, à un appareil d'aspiration d'éluat et de dosage se trouvant en communication avec un appareil de remplissage, caractérisé en ce que le générateur est ensuite rincé par commande programmée à l'aide d'une quantité de solvant déterminable au préalable et l'éluat est transféré dans un récipient intermédiaire de l'appareil d'aspiration agencé dans le boîtier à l'épreuve du rayonnement, après quoi l'activité du rayonnement est mesurée et une quantité déterminée au préalable d'éluat est débitée, à l'aide de l'appareil de dosage agencé dans le boîtier à l'épreuve du rayonnement, dans l'appareil de remplissage agencé aussi dans le boîtier à l'épreuve du rayonnement et dans lequel cette quantité est introduite dans une ampoule à percer qui est déplacée avec son obturateur au ras d'un orifice du boîtier à l'épreuve du rayonnement par lequel la quantité d'éluat en question est prélevée de l'ampoule à percer depuis l'extérieur du boîtier.

2. Installation pour la conduite du procédé suivant la revendication 1, comprenant un boîtier (1) protégé contre le rayonnement radio-actif pour recevoir un générateur de nucléides (2), un réservoir (3) pour un solvant liquide du nucléide, un appareil (4', 5') pour la mise en communication du réservoir avec l'entrée du générateur, un appareil (4", 5") pour la mise en communication du réservoir et de la sortie du générateur avec un appareil d'aspiration et de dosage (6) pour l'éluat qui se trouve en communication à son tour avec un poste de remplissage (9) dans lequel l'éluat est introduit dans une ampoule de reserve ou analogue, caractérisée en ce que le réservoir (3) pour le solvant liquide du nucléide, les appareils de mise en communication (4', 4"; 5', 5"), de même que l'appareil d'aspiration et de dosage (6) et le poste de remplissage (9) sont également agencés à l'intérieur du boîtier (1) à l'épreuve du rayonnement, l'appareil d'aspiration et de dosage (6) comporte une seringue d'aspiration (6') qui peut être mise en communication, par l'intermédiaire d'un robinet à plusieurs voies réglable (7), avec un réservoir (8) pour l'éluat, auquel est adjoint un appareil de mesure (10) pour la mesure de l'activité du rayonnement de l'éluat, l'appareil d'aspiration et de dosage (6) et un poste de rinçage et de désinfection (17) adjoint au poste de remplissage (9) se trouvent en communication avec un récipient de déchets (13) et un appareil de commande programmée est prévu pour la commande programmée de l'ensemble du processus d'élution.

3. Installation suivant la revendication 2, caractérisée en ce que le poste de remplissage (9) comporte un mécanisme à bras oscillant (14) qui porte une aiguille de remplissage (16') se trouvant en communication avec l'appareil d'aspiration et de dosage (6) et une aiguille d'aération (16") et qui est agencé de façon à pouvoir permuter d'une position de remplissage à une position de rinçage et de désinfection ainsi que du remplissage au rinçage.

4. Installation suivant la revendication 2 ou 3, caractérisée en ce que l'appareil (4', 5') pour la mise en communication du réservoir (3) pour le solvant liquide du nucléide avec l'entrée du générateur (2) comporte un robinet à plusieurs voies réglable (5'), par l'intermédiaire duquel le générateur (2) peut être mis en communication avec l'atmosphère.
